# EUROPÄISCHE PATENTSCHRIFT

(11) **EP 1 228 250 B1**
(45) Veröffentlichungstag und Bekanntmachung des Hinweises auf die Patenterteilung: **19.01.2005**
(21) Anmeldenummer: 00969459.7
(22) Anmeldetag: 09.10.2000
(51) Int. Cl.: C21C 5/48, B22D 1/00, C21C 5/34

(54) **GASSPÜLSTEIN FÜR METALLURGISCHE GEFÄSSE MIT DURCH SCHRAUBENDRUCKFEDER BEAUFSCHLAGTEM VERSCHLUSSKÖRPER**
GAS INJECTION STOPPER BRICK WITH SEALING BODY UNDER SCREW SPRING PRESSURE FOR METALLURGICAL VESSELS
BRIQUE D'OBTURATION DOTEE D'UN CORPS DE FERMETURE SOUS PRESSION D'UN RESSORT HELICOIDAL POUR L'INJECTION DE GAZ DANS UN RECIPIENT METALLURGIQUE

(30) Priorität: 08.10.1999 DE 19948848
(43) Veröffentlichungstag der Anmeldung: 07.08.2002
(73) Patentinhaber: Wülfrather Feuerfest und Dolomitwerke GmbH & Co. KG., 42489 Wülfrath (DE)
(72) Erfinder: KUHLMANN, Jürgen, 46049 Oberhausen (DE); HEIMANN, Eberhard, 53557 Bad Hönningen (DE); RUWIER, Klaus, 53557 Bad Hönningen (DE); PATRON, Rainer, 56656 Brohl-Lützingen (DE)
(74) Vertreter: COHAUSZ & FLORACK
(86) Internationale Anmeldenummer: PCT/EP2000/009875
(87) Internationale Veröffentlichungsnummer: WO 2001/027337

(56) Entgegenhaltungen:
- EP-A- 0 679 723
- DE-C- 3 341 446

## Beschreibung

Die Erfindung betrifft einen Gasspülstein für metallurgische Gefäße mit einem porösen, gasdurchlässigen Formstein aus feuerfestem Material, einer diesen umgebenden gasdichten Teilumkleidung, die aus einem sich um die seitliche Umfangsfläche des Formsteins erstreckenden Blechmantel und einem die äußere Stirnfläche des Formsteins überdeckenden Blechdeckel gebildet ist, und einem sich von der Unterseite des Blechdeckels erstreckenden Gaszuführungsrohr, das im Bereich einer im Blechdeckel ausgebildeten Gaseintrittsöffnung mit dem Blechdeckel verbunden ist und im Abstand von der Gaseintrittsöffnung des Blechdeckels einen verengten Querschnitt aufweist, wobei in dem Rohrabschnitt zwischen dem Blechdeckel und dem verengten Querschnitt ein zumindest in Axialrichtung des Gaszuführungsrohres beweglicher Verschlußkörper angeordnet ist, dessen Querschnitt kleiner als der Innendurchmesser des Gaszuführungsrohres und größer als der verengte Querschnitt ist und der entsprechend einem Rückschlagventil durch eine an dem Blechdeckel abgestützte Schraubendruckfeder in Richtung des einen Ventilsitz definierenden verengten Querschnitts belastet ist.

Ein derartiger Gasspülstein ist aus der DE 33 41 446 C1 bekannt. Mit diesem Gasspülstein lassen sich Durchbrüche der Schmelze in die angeschlossene Gaszufuhrleitung weitestgehend verhindern bzw. in ihrer Auswirkung mindern. Allerdings ist der bekannte Gasspülstein insofern problematisch, als daß die Gaseintrittsöffnung bei hohen Gasdrücken, die zu einem vollständigen Zusammenpressen der Schraubendruckfeder führen, durch die Schraubendruckfeder verschlossen ist. Somit besteht die Gefahr, daß die Gaszufuhr gerade dann, wenn ein relativ hoher Gasvolumenstrom benötigt wird, unterbrochen wird.

Aufgabe der vorliegenden Erfindung ist es, einen Gasspülstein der eingangs genannten Art zu schaffen, der einerseits die Gefahr von Schmelzendurchbrüchen minimiert und der andererseits eine sichere Gaszufuhr auch bei hohen Gasvolumenströmen mit einem entsprechend hohen Gasdruck gewährleistet.

Diese Aufgabe wird erfindungsgemäß dadurch gelöst, daß die Gaseintrittsöffnung zumindest teilweise außerhalb des Teilkreises der Druckfeder angeordnet wird wie definiert im kennreichnenden Teil des Anspruchs 1.

Die erfindungsgemäße Lösung ergibt einen Spülstein, der sowohl die Gefahr von Schmelzendurchbrüchen minimiert als auch eine Gaszufuhr vom Gaszuführungsrohr in den Spülstein im Falle einer aufgrund hohen Gasdrucks vollständig zusammengepreßten Schraubendruckfeder sicherstellt.

Eine vorteilhafte Ausgestaltung des erfindungsgemäßen Gasspülsteins ist dadurch gekennzeichnet, daß die Gaseintrittsöffnung aus drei Bohrungen besteht, deren Mittelachsen jeweils exzentrisch zur Mittelachse des Gaszuführungsrohres angeordnet sind. Die Mittelachsen der Bohrungen können dabei vorzugsweise auf einem gemeinsamen Kreis liegen und voneinander gleichmäßig beabstandet sein. Hierdurch wird zum einen ein relativ großer Gesamtöffnungsquerschnitt und zum anderen ein stabiles Widerlager für die Schraubendruckfeder im Bereich der durch die Bohrungen gebildeten Gaseintrittsöffnung an dem Blechdeckel erzielt.

Eine weitere vorteilhafte Ausgestaltung des erfindungsgemäßen Gasspülsteins besteht darin, daß der Ventilsitz mit dem Gaszuführungsrohr einstückig ausgebildet ist. Hierdurch reduziert sich die Anzahl der miteinander zu verbindenden Einzelteile, was die Herstellungs- und Lagerkosten für den Gasspülstein entsprechend verringert.

Nach einer weiteren bevorzugten Ausgestaltung ist vorgesehen, daß der Blechdeckel tellerförmig ausgebildet ist und eine Vertiefung aufweist, die zusammen mit der Unterseite des Formsteins einen Hohlraum definiert. Die Vertiefung kann vorzugsweise mittels einer geeigneten Presse hergestellt werden. Auch hierdurch läßt sich die Anzahl der miteinander zu verbindenden Einzelteile verringern.

Weitere bevorzugte und vorteilhafte Ausgestaltungen der Erfindung sind in den Unteransprüchen angegeben.

Nachfolgend wird die Erfindung anhand einer ein Ausführungsbeispiel darstellenden Zeichnung näher erläutert. Im einzelnen zeigen:
- Fig. 1: eine Querschnittansicht auf einen erfindungsgemäßen Gasspülstein mit einem Formstein aus feuerfestem Material, und
- Fig. 2: eine Draufsicht auf den Gasspülstein gemäß Fig. 1, wobei der Formstein der Übersichlichkeit halber weggelassen ist.

Der in der Zeichnung dargestellte Gasspülstein besteht aus einem kegelstumpfförmigen, gasdurchlässigen Formstein 1. Der Gasspülstein dient der Einleitung von Spülgas, wie z.B. Argon, in eine in einem metallurgischen Gefäß (nicht gezeigt) befindliche Metallschmelze. Hierzu wird der Gasspülstein in den Boden oder die Wand des metallurgischen Gefässes eingebaut.

Der kegelstumpfförmige Formstein 1 ist in einer gasdichten Teilumkleidung eingefaßt, die aus einem sich um die seitliche Umfangsfläche des Formsteins 1 erstreckenden Blechmantel 2 und einem die äußere Stirnfläche des Formsteins 1 überdeckenden Blechdeckel 3 zusammengeschweißt ist. Es ist zu erkennen, daß der Blechdeckel 3 tellerförmig ausgebildet ist und eine Vertiefung 4 aufweist, die zusammen mit der Unterseite des Formsteins 1 einen Hohlraum 5 definiert.

An der Unterseite des Blechdeckels 3 ist ein Gaszuführungsrohr 6 angeordnet, das im Bereich einer im Blechdeckel 3 ausgebildeten Gaseintrittsöffnung 7 mit dem Blechdeckel 3 verschweißt ist. An seinem dem Blechdeckel 3 abgewandten Ende ist das Gaszuführungsrohr 6 mit einem Innengewinde 8 zum Anschluß einer Gasleitung (nicht gezeigt) versehen. Alternativ oder zusätzlich kann an dem Gaszuführungsrohr 6 auch ein Außengewinde ausgebildet sein.

Im Abstand von der Gaseintrittsöffnung 7 weist das Gaszuführungsrohr 6 einen verengten Querschnitt 9 auf, wobei in dem Rohrabschnitt zwischen dem Blechdeckel 3 und dem verengten Querschnitt 9 ein in Axialrichtung des Gaszuführungsrohres 6 beweglicher Verschlußkörper in Form einer Kugel 10 angeordnet ist. Der verengte Querschnitt 9 des Gaszuführungsrohres 6 definiert einen konischen Ventilsitz 11, der einstückig mit dem Gaszuführungsrohr 6 ausgebildet ist.

Die Kugel 10 ist entsprechend einem Rückschlagventil durch eine an dem Blechdeckel 3 abgestützte Schraubendruckfeder 12 in Richtung des Ventilsitzes 11 belastet. Die Schraubendruckfeder 12 ist so dimensioniert, daß zwischen der Innenwandung des Gaszuführungsrohr 6 und der Feder 12 ein freier Ringraum 13 vorhanden ist.

Die Gaseintrittsöffnung 7 ist in bezug auf das Gaszuführungsrohr 6 und die Schraubendruckfeder 12 so angeordnet, daß sie teilweise außerhalb des Teilkreises der Schraubendruckfeder 12 liegt. In dem gezeigten Ausführungsbeispiel besteht die Gaseintrittsöffnung 7 aus drei Bohrungen 14,15,16, deren Mittelachsen jeweils exzentrisch zur Mittelachse des Gaszuführungsrohres 6 angeordnet sind. Die Mittelachsen der Bohrungen 14,15,16 liegen dabei auf einem gemeinsamen Kreis und sind voneinander gleichmäßig beabstandet (vgl. Fig. 2).

Der Gasspülstein wird vorzugsweise in der Weise hergestellt, daß zunächst der kegelstumpfförmige Formstein 1 in den konischen Blechmantel 2 eingeschrumpft wird. Anschließend wird der tellerförmige Blechdeckel 3 mit dem Blechmantel 2 verschweißt. Das Gaszuführungsrohr 6 kann dabei bereits mit der Schraubendruckfeder 12 sowie der Verschlußkugel 10 an dem Blechdeckel 3 angeschweißt sein.

### Bezugszeichenliste

- 1: Formstein
- 2: Blechmantel
- 3: Blechdeckel
- 4: Vertiefung
- 5: Hohlraum
- 6: Gaszuführungsrohr
- 7: Gaseintrittsöffnung
- 8: Innengewinde
- 9: verengter Querschnitt
- 10: Kugel (Verschlußkörper)
- 11: konischer Ventilsitz
- 12: Schraubendruckfeder
- 13: Ringraum
- 14: Bohrung
- 15: Bohrung
- 16: Bohrung

## Patentansprüche

1. Gasspülstein für metallurgische Gefäße mit einem porösen, gasdurchlässigen Formstein (1) aus feuerfestem Material, einer diesen umgebenden gasdichten Teilumkleidung, die aus einem sich um die seitliche Umfangsfläche des Formsteins erstreckenden Blechmantel (2) und einem die äußere Stirnfläche des Formsteins überdeckenden Blechdeckel (3) gebildet ist, und einem sich von der Unterseite des Blechdeckels erstreckenden Gaszuführungsrohr (6), das im Bereich einer im Blechdeckel ausgebildeten Gaseintrittsöffnung (7) mit dem Blechdeckel verbunden ist und im Abstand von der Gaseintrittsöffnung des Blechdeckels einen verengten Querschnitt (9) aufweist, wobei in dem Rohrabschnitt zwischen dem Blechdeckel (3) und dem verengten Querschnitt ein zumindest in Axialrichtung des Gaszuführungsrohres beweglicher Verschlußkörper (10) angeordnet ist, dessen Querschnitt kleiner als der Innendurchmesser des Gaszuführungsrohres (6) und größer als der verengte Querschnitt ist und der entsprechend einem Rückschlagventil durch eine an dem Blechdeckel abgestützte Schraubendruckfeder (12) in Richtung des einen Ventilsitz (11) definierenden verengten Querschnitts belastet ist,
**dadurch gekennzeichnet, daß**
zwischen der Innenwandung des Gaszuführungsrohres (6) und der Schraubendruckfeder (12) ein freier Ringraum (13) vorgesehen ist und daß der Querschnitt der Gaseintrittsöffnung (7) zumindest teilweise den Querschnitt des freien Ringraumes (13) überdeckt.

2. Gasspülstein nach Anspruch 1,
**dadurch gekennzeichnet, daß** die Gaseintrittsöffnung (7) aus mehreren Bohrungen (14,15,16) besteht, deren Mittelachsen jeweils exzentrisch zur Mittelachse des Gaszuführungsrohres (6) angeordnet sind.

3. Gasspülstein nach Anspruch 1 oder 2,
**dadurch gekennzeichnet, daß** die Gaseintrittsöffnung (7) aus drei Bohrungen (14,15,16) besteht, deren Mittelachsen jeweils exzentrisch zur Mittelachse des Gaszuführungsrohres (6) angeordnet sind.

4. Gasspülstein nach einem der Ansprüche 2 oder 3,
**dadurch gekennzeichnet, daß** die Mittelachsen der Bohrungen (14,15,16) auf einem gemeinsamen Kreis liegen und voneinander gleichmäßig beabstandet sind .

5. Gasspülstein nach einem der Ansprüche 1 bis 4,
**dadurch gekennzeichnet, daß** der Verschlußkörper eine Kugel (10) ist.

6. Gasspülstein nach einem der Ansprüche 1 bis 5,
**dadurch gekennzeichnet, daß** der Ventilsitz (11) mit dem Gaszuführungsrohr (6) einstückig ausgebildet ist.

7. Gasspülstein nach einem der Ansprüche 1 bis 6,
**dadurch gekennzeichnet, daß** der Ventilsitz (11) konisch ausgebildet ist.

8. Gasspülstein nach einem der Ansprüche 1 bis 7,
**dadurch gekennzeichnet, daß** der Formstein (1) kegelstumpfförmig ausgebildet und in den entsprechend konisch ausgebildeten Blechmantel (2) eingeschrumpft ist.

9. Gasspülstein nach einem der Ansprüche 1 bis 8,
**dadurch gekennzeichnet, daß** der Blechdeckel (3) tellerförmig ausgebildet ist und eine Vertiefung (4) aufweist, die zusammen mit der Unterseite des Formsteins (1) einen Hohlraum (5) definiert.

10. Gasspülstein nach einem der Ansprüche 1 bis 9,
**dadurch gekennzeichnet, daß** das Gaszuführungsrohr (6) an seinem dem Blechdeckel (3) abgewandten Ende mit einem Innengewinde (8) und/oder Außengewinde zum Anschluß einer Gasleitung versehen ist.

## Claims

1. A gas injection brick for metallurgical vessels with a porous, gas-permeable shaped stone (1) made of a fireproof material, enveloped by a gastight partial cladding, formed by a sheet jacket (2) that extends around the circumferential side surface of the shaped stone and a sheet cover (3) that covers the outer face of the shaped stone, and a gas supply pipe (6) that extends from the lower side of the sheet cover, which is connected with the sheet cover in the area of a gas inlet opening (7) incorporated in the sheet cover and has a narrowed cross section (9) a distance from the gas inlet opening of the sheet cover, wherein a sealing element (10) that can move at least in the axial direction of the gas supply pipe is arranged in the pipe section between the sheet cover (3) and the narrowed cross section, has a cross section smaller than the inner diameter of the gas supply pipe (6) and larger than the narrowed cross section, and, acting as a check valve, is loaded toward the narrowed cross section defining a valve seat (11) by a screw pressure spring (12), **characterized in that** a free annular space (13) is provided between the inner wall of the gas supply pipe (6) and the screw pressure spring (12), and that the cross section of the gas inlet opening (7) at least partially overlaps the cross section of the free annular space (13).

2. The gas injection brick according to claim 1, **characterized in that** the gas inlet opening (7) consists of several boreholes (14, 15, 16), whose middle axes are each arranged eccentrically to the middle axis of the gas supply pipe (6).

3. The gas injection brick according to claim 1 or 2, **characterized in that** the gas inlet opening (7) consists of three boreholes (14, 15, 16), whose middle axes are each arranged eccentrically to the middle axis of the gas supply pipe (6).

4. The gas injection brick according to one of claims 2 or 3, **characterized in that** the middle axes of the boreholes (14, 15, 16) lie on the same circle, and are spaced uniformly apart.

5. The gas injection brick according to one of claims 1 to 4, **characterized in that** the sealing element is a ball (10).

6. The gas injection brick according to one of claims 1 to 5, **characterized in that** the valve seat (11) is integrally formed with the gas supply pipe (6).

7. The gas injection brick according to one of claims 1 to 6, **characterized in that** the valve seat (11) is conical.

8. The gas injection brick according to one of claims 1 to 7, **characterized in that** the shaped stone (1) is a truncated cone, and shrunk into the correspondingly conical sheet jacket (2).

9. The gas injection brick according to one of claims 1 to 8, **characterized in that** the sheet cover (3) is plate-shaped, and has a recess (4) that, together with the lower side of the shaped stone (1), defines a hollow space (5).

10. The gas injection brick according to one of claims 1 to 9, **characterized in that** the end of the gas supply pipe (6) facing away from the sheet cover (3) is provided with a female thread (8) and/or male thread for connecting a gas line.

## Revendications

1. Pierre de lavage de gaz pour des récipients métallurgiques avec une pierre moulée (1) poreuse et perméable au gaz à base de matériau réfractaire, un revêtement partiel étanche au gaz et entourant cette pierre, qui est formé d'une enveloppe en tôle (2) s'étendant autour de la surface périphérique latérale de la pierre moulée et d'un couvercle en tôle (3) recouvrant la surface frontale extérieure de la pierre moulée, et un tuyau d'arrivée de gaz (6) s'étendant à partir du côté inférieur du couvercle en tôle, qui est relié au couvercle en tôle dans la zone d'une ouverture d'entrée de gaz (7) conçue dans le couvercle en tôle et présente une section (9) rétrécie à distance de l'ouverture d'entrée de gaz du couvercle en tôle, un corps de fermeture (10) mobile au moins dans la direction axiale du tuyau d'arrivée de gaz étant disposé dans la section de tuyau entre le couvercle de tôle (3) et la section rétrécie, corps dont la section est inférieure au diamètre intérieur du tuyau d'arrivée de gaz (6) et supérieure à la section rétrécie et qui est chargé en fonction d'un clapet anti-retour par un ressort à pression hélicoïdal (12) soutenu sur le couvercle en tôle dans le sens de la section rétrécie définissant un siège de soupape (11),
**caractérisée en ce qu'**un espace annulaire (13) libre est prévu entre la paroi intérieure du tuyau d'arrivée de gaz (6) et le ressort à pression hélicoïdal (12) et **en ce que** la section de l'ouverture d'entrée de gaz (7) recouvre au moins partiellement la section de l'espace annulaire (13) libre.

2. Pierre de lavage de gaz selon la revendication 1,
**caractérisée en ce que** l'ouverture d'entrée de gaz (7) se compose de plusieurs alésages (14, 15, 16) dont les axes médians sont disposés respectivement de façon excentrée par rapport à l'axe médian du tuyau d'arrivée de gaz (6).

3. Pierre de lavage de gaz selon la revendication 1 ou 2,
**caractérisée en ce que** l'ouverture d'entrée de gaz (7) se compose de trois alésages (14, 15, 16), dont les axes médians sont disposés respectivement de façon excentrée par rapport à l'axe médian du tuyau d'arrivée de gaz (6).

4. Pierre de lavage selon l'une quelconque des revendications 2 ou 3,
**caractérisée en ce que** les axes médians des alésages (14, 15, 16) sont disposés sur un cercle commun et sont espacés régulièrement les uns des autres.

5. Pierre de lavage de gaz selon l'une quelconque des revendications 1 à 4,
**caractérisée en ce que** le corps de fermeture est une sphère (10).

6. Pierre de lavage de gaz selon l'une quelconque des revendications 1 à 5,
**caractérisée en ce que** le siège de soupape (11) est conçu d'une seule pièce avec le tuyau d'arrivée de gaz (6).

7. Pierre de lavage de gaz selon l'une quelconque des revendications 1 à 6,
**caractérisée en ce que** le siège de soupape (11) est conçu de façon conique.

8. Pierre de lavage de gaz selon l'une quelconque des revendications 1 à 7,
**caractérisée en ce que** la pierre moulée (1) est conçue avec une forme de cône tronqué et est emmanchée par rétrécissage dans l'enveloppe en tôle (2) conçue de façon conique.

9. Pierre de lavage de gaz selon l'une quelconque des revendications 1 à 8,
**caractérisée en ce que** le couvercle en tôle (3) est conçu en forme d'assiette et représente une cavité (4), qui définit un espace creux (5) conjointement avec le côté inférieur de la pierre moulée (1).

10. Pierre de lavage de gaz selon l'une quelconque des revendications 1 à 9,
**caractérisée en ce que** le tuyau d'arrivée de gaz (6) est pourvu sur son extrémité opposée au couvercle en tôle (3) d'un filetage intérieur (8) et/ou d'un filetage extérieur pour le raccordement d'une conduite de gaz.
